# EUROPÄISCHE PATENTSCHRIFT

(11) **EP 0 588 454 B1**
(45) Veröffentlichungstag und Bekanntmachung des Hinweises auf die Patenterteilung: **10.04.1996**
(21) Anmeldenummer: 93250227.1
(22) Anmeldetag: 18.08.1993
(51) Int. Cl.: B21B 39/16

(54) **Walzgutführung, insbesondere für Flachmaterial**
Device for guiding rolling stock, in particular flat material
Dispositif pour le guidage de produits laminés, en particulier de matériaux plats

(30) Priorität: 20.08.1992 DE 4227842
(43) Veröffentlichungstag der Anmeldung: 23.03.1994
(73) Patentinhaber: MANNESMANN Aktiengesellschaft, D-40213 Düsseldorf (DE)
(72) Erfinder: Müller, Manfred, D-47239 Duisburg (DE); Burkhardt, Matthias, Dipl.-Ing., D-47249 Duisburg (DE)
(74) Vertreter: Meissner, Peter E., Dipl.-Ing.

(56) Entgegenhaltungen:
- EP-A- 0 442 645
- DE-A- 1 952 917
- FR-A- 2 253 576
- GB-A- 511 830
- PATENT ABSTRACTS OF JAPAN vol. 15, no. 49 (M-1078)6. Februar 1991 & JP-A-02 284 714 (KAWASAKI STEEL) 22. November 1990
- PATENT ABSTRACTS OF JAPAN vol. 15, no. 393 (M-1165)4. Oktober 1991 & JP-A-03 161 112 (KOTOBUKI SANGYO) 11. Juli 1991
- PATENT ABSTRACTS OF JAPAN vol. 11, no. 221 (M-608)17. Juli 1987 & JP-A-62 038 715 (SUMITOMO METAL IND) 19. Februar 1987

## Beschreibung

Es ist eine Walzgutführung mit in einem Rollenrahmen drehgelagerten, jeweils hintereinander in Walzrichtung angeordneten horizontalen Rollen bekannt, die gruppenweise auf die jeweiligen Abmessungen des Walzguts einstellbar sind.

Dies ist aus der DE A 19 52 817 bekannt.
Eine Walzgutführung mit allen Merkmalen des Oberbegriffs des Patentanspruchs 1 ist aus der FR-A 22 53 576 bekannt.
Auch die JP-A 3-161112 offenbart eine vergleichbare Lösung.

Derartige Walzgutarmaturen bilden eine Einführung und damit eine stabilisierende Leitvorrichtung für aus Warmwalzwerken austretendes stabförmiges Walzgut, das in ein darauffolgendes Walzwerk eintritt. Die bekannte Vorrichtung weist eine ungerade Zahl von einander versetzt gegenüberliegenden Stabilisierrollen auf, die in einem feststehenden und einem gegenüberliegenden schwenkbaren Teil gelagert sind und außerdem zwei vor den Stabilisierungsrollen versetzt angeordnete, mit einem Einlaßtrichter versehene Rollen. Um die verstellbare Rollengruppe auf eine neue Walzgutabmessung einzustellen, ist zunächst einendig eine Verstellbefestigung zu lösen und erst danach kann das andere Ende der Rollengruppe auf die neue Walzgutabmessung eingeschwenkt werden.

Derartige Walzgutführungen sind umständlich zu handhaben und zu bedienen und daher in automatisierten Prozessen schwerlich einsetzbar.

Den bekannten Bauweisen von Walzgutführungen haftet der Nachteil an, nicht in Walzwerksteuerungen integriert werden zu können, weil keine Mittel für einen solchen Anschluß vorhanden sind.

Der in Anspruch 1 angegebenen Erfindung liegt das Problem zugrunde, durch Führung des Walzgutes in zwei senkrecht aufeinanderstehenden Ebenen und somit zentrischem Einlauf in das Walzwerk dafür zu sorgen, daß keine Verdrehungen des Walzgutes im Walzspalt mehr auftreten können und dabei die Zentrierung des Walzgutes in das Steuerungssystem integriert werden kann.

Die mit der Erfindung erzielten Vorteile bestehen insbesondere darin, daß bei entsprechender Ansteuerung bzw. Steuerung des Stellantriebs ein Verdrehen des Walzgutstrangs im Walzspalt nicht mehr eintreten kann, daß die Zug- bzw. Druckspannung im Walzgut kontrolliert werden kann, daß ferner diese Steuerung (bzw. Regelung) sowohl auf der Einlaufseite als auch auf der Auslaufseite eingesetzt werden kann. Außerdem kann die Walzgutführung sowohl für kaliberlose als auch für Kaliberwalzgerüste eingesetzt werden. Ein mögliches Anwendungsgebiet der Erfindung ist außerdem das Walzen von Draht und die damit verbundene Spannungsregelung.

Die Erfindung sieht vor, daß an den Seitenflächen des Walzgutes anliegende vertikale Rollen als Zentrierrollen dienen und jeweils an einem Stellhebel drehgelagert sind, wobei an dem Stellhebel ein Schwenkantrieb als Stellantrieb angreift. In diesem Fall sind die vertikalen Rollen nicht nur seitliche Führung, sondern Zentriermittel, um das Walzgut, insbesondere Flachmaterial, in einen gewünschten Breitenabschnitt des Walzspaltes einzuführen.

Eine sichere, genaue und auf eine ausgedehnte Länge des Walzgutes ausgerichtete Führung wird bei automatischer Verstellung auf die jeweilige Walzgutdicke bzw. das jeweilige Walzgutprofil dadurch erzielt, daS jeweils zwei einander zugeordnete Rollenrahmen mittels zumindest zwei jeweils seitlich verlaufender Anstellspindelpaare anstellbar sind, wobei die Anstellspindelpaare unter sich mittels erster Getriebzüge synchronisiert verbunden sind und mittels eines zweiten Getriebezuges mit einem ersten Antriebsmotor in Drehantriebsverbindung stehen.

Eine getrennt steuerbare Führung an den Seiten des Walzgutes, insbesondere von Flachmaterial, wird ferner vorteilhafterweise dadurch erzielt, daß den Vertikalrollen ebenfalls jeweils ein seitlicher dritter Antriebszug zugeordnet ist, daß jeder Antriebszug ein Schneckengetriebe aufweist, daß über ein Winkelgetriebe beide Seiten mittels einer Synchronwelle antreibbar sind und ein zweiter Antriebsmotor angeschlossen ist. Diese Vertikalrollen können daher getrennt von den Rollenrahmen gesteuert werden.

Zur Erzielung enger Toleranzen bzw. zur Egalisierung von Oberflächenwelligkeit wird ferner vorgeschlagen, daß Rollenrahmenpaare sowohl an der Einlauf- als auch an der Auslaufseite vorgesehen sind, wobei die Rollenpaare an der Auslaufseite als Glättrollen dienen.

Bestrebungen, den Walzprozess zu automatisieren, werden außerdem vorteilhafterweise dadurch unterstützt, indem zwischen jeweils zwei Rollenrahmen eine Kraftmeßzelle eingeschaltet ist zur Erfassung der Zug- bzw. Druckspannung des Walzgutes zwischen zwei in der Walzlinie aufeinanderfolgenden Walzgerüsten.

Zur Vermeidung von Oberflächenbeschädigungen wird vorgeschlagen, daß einzelne oder alle der Rollen eines Rollenrahmens mit einem steuer- und/oder regelbaren Drehantrieb versehen sind.

Ein Ausführungsbeispiel der Erfindung ist in der Zeichnung dargestellt und wird im folgenden näher beschrieben. Es zeigen
- Fig. 1: eine vereinfachte Darstellung in Form eines Blockschaltbildes für die Steuerung der Rollenrahmen bzw. der Zentrierrollen,
- Fig. 2: eine Seitenansicht der Walzgutführung in einem Teilschnitt,
- Fig. 3: einen Querschnitt A - B durch die Walzgutführung gemäß Schnittangabe in Fig. 2 und
- Fig. 4: eine Draufsicht auf die Walzgutführung gemäß den Fig. 2 und 3.

Die Walzgutführung ist insbesondere für Flachmaterial, wie z.B. Bandstahl, Gußbänder u.dgl. geeignet. Es ist jedoch auch möglich, Profilstäbe jeglicher Profilumrisse zu führen. In einem Rollenrahmen 1 sind drehgelagerte, jeweils hintereinander angeordnete Rollen 2 vorgesehen. Der Rollenrahmen 1 bildet einen unteren Rollenrahmen 1a und einen oberen Rollenrahmen 1b. Die Rollen 2 von zwei sich gegenüberliegenden Rollenrahmen 1a,1b bilden für das Walzgut 3 Gruppen 4, wobei die Rollenachsabstände derart gewählt sind, daß keine versetzten Rollen vorhanden sind und wobei die Rollen 2 mit ihrem dem Walzgut 3 zugewandten Umfang eine gemeinsame Tangente bilden. Eine Gruppe 4 ist somit jeweils gegen das Walzgut 3 mittels eines Stellantriebs 5 anstellbar, und zwar synchron und symmetrisch zur Walzgutachse 6. Der Stellantrieb 5 ist jedoch auch von einem Bedienpult 7 aus steuerbar (Fig. 1).

In jedem Rollenrahmen 1a bzw. 1b sind mehr als zwei Rollenpaare 2a achsgleich und in vorbestimmten Abständen hintereinander angeordnet. Der gebildete untere Rollenrahmen 1a und der gebildete obere Rollenrahmen 1b ist jeweils in einer Führung 8 quer zur Walzgutachse 6 (Längsachse in Walzrichtung) verstellbar. In Fig. 2 sind zwei solcher Führungen 8 gezeigt. Diese Führungen 8 sind zur Walzgutachse 6 versetzt angeordnet (Fig. 4). Der Stellantrieb 5 bewegt die zwei sich gegenüberliegenden Rollenrahmen 1a bzw. 1b symmetrisch zur Walzgutachse 6 aufeinander zu oder beim Öffnen voneinander weg.

Das beschriebene Prinzip ist sowohl bei einer Walzgutführung für vertikale Walzen 9a und 9b, wie in den Fig. 1, 2 und 4 gezeigt, auf der Einlaufseite 10 als auch auf der Auslaufseite 11 anwendbar. Aus diesem Grund sind die Rollenrahmen 1a, 1b entweder horizontal parallel und/oder vertikal über die Breite/Dicke des Walzgutes 3 beabstandet angeordnet.

Eine seitliche Führung des Walzgutes 3 an Seitenflächen 12 durch anliegende vertikale Rollen 2b dient dem Zweck, die Rollen 2b als Zentrierrollen einzusetzen. Die Rollen 2b sind jeweils an einem Schwenkhebel 13 gelagert, an dem als Schwenkantrieb der Stellantrieb 5 angreift.

Die Kraftübertragung erfolgt über hintereinander geschaltete Getriebezüge, wobei jeweils zwei einander zugeordnete Rollenrahmen 1a,1b mittels zumindest zwei jeweils seitlich vom Walzgut 3 verlaufenden Anstellspindelpaaren 14 und 15 anstellbar sind und unter sich mittels eines ersten Getriebezuges 16, jeweils einer Kupplung 17, eines zweiten Getriebezuges 18 mit einem Antriebsmotor 19 als Stellantrieb 5 synchronisiert verbunden sind (Fig. 4).

Die Anstellspindelpaare 14 und 15 (Fig. 3) werden mittels des Antriebsmotors 19 beidseitig gegen Druckfedern 20 gefahren, mit deren Entlastung ein Öffnen der beiden Rollenrahmen 1a und 1b verbunden ist. Hierbei sind die beiden Rollenrahmen 1a,1b über die Führung 8 mittels Führungszapfen 21 in einer Decke 22a eines Führungskastens 22 geführt. Der Führungskasten 22 selbst ist mittels Halteklammern 23 zu den Walzen 9a bzw. 9b ausgerichtet und ortsfest oder parallelverschiebbar zur Walzenachse auf einem Walzarmaturträger 22b befestigt. An dem Führungskasten 22 ist ferner ein Einlauftrichter 22c vorgesehen (Fig. 2).

Die Anstellspindelpaare 14 bzw. 15 sind mit einem Axiallager 14a axial abgestützt.

Den Vertikalrollen 2b sind ebenfalls seitliche, dritte Antriebszüge 24 zugeordnet, die ausgehend von einem zweiten Antriebsmotor 25 mittels einer Synchronwelle 26 beide Seiten verbindet, wobei einem dritten Antriebszug 24 ein Schneckengetriebe 27a und 27b (Fig. 3) zugeordnet ist und eine Welle 28a bzw. 28b und ein Winkelgetriebe 29, an das die Synchronwelle 26 kraftschlüssig angeschlossen ist.

Die Rollenrahmenpaare 1a und 1b können sowohl an der Einlaufseite 10 als auch an der Auslaufseite 11 der Vertikalwalzen 9a, 9b eingesetzt werden. Die Rollenpaare 2a dienen dann an der Auslaufseite 11 als Glättrollen.

Ferner kann zwischen jeweils zwei Rollenrahmen 1a und 1b eine (nicht näher gezeigte) Kraftmeßzelle eingeschaltet werden zur Erfassung der Zug- bzw. Druckspannung des Walzgutes 3 zwischen zwei in der Walzlinie aufeinanderfolgenden Walzgerüsten.

Weiterhin ist vorgesehen, daß einzelne oder alle der Rollen 2 eines Rollenrahmens 1a und 1b bzw. die Vertikalrollen 2b mit einem steuer- und/oder regelbaren Drehantrieb versehen sind.

Die Anordnung der im Ausführungsbeispiel gezeigten horizontalen Rollenrahmen 1a und 1b sowie der Vertikalrollen 2b in Verbindung mit Vertikalwalzen 9a und 9b wird kinematisch umgekehrt bei Horizontalwalzen, zwischen denen das Walzgut 3 gewalzt wird.

### Bezugszeichenliste

- 1: Rollenrahmen
- 1a: unterer Rollenrahmen
- 1b: oberer Rollenrahmen
- 2: Rollen
- 2a: Rollenpaar
- 2b: vertikale Rollen
- 3: Walzgut
- 4: Gruppen von Rollen
- 5: Stellantrieb
- 6: Walzgutachse
- 7: Bedienpult
- 8: Führung
- 9a: Vertikalwalze
- 9b: Vertikalwalze
- 10: Einlaufseite
- 11: Auslaufseite
- 12: Seitenflächen
- 13: Stellhebel
- 14: Anstellspindelpaare
- 14a: Axiallager
- 15: Anstellspindelpaare
- 16: erster Getriebezug
- 17: Kupplung
- 18: zweiter Getriebezug
- 19: erster Antriebsmotor
- 20: Druckfeder
- 21: Führungszapfen
- 22: Führungskasten
- 22a: Decke des Führungskastens
- 22b: Walzarmaturträger
- 22c: Einlauftrichter
- 23: Halteklammern
- 24: dritte Antriebszüge
- 25: zweiter Antriebsmotor
- 26: Synchronwelle
- 27a: Schneckengetriebe
- 27b: Schneckengetriebe
- 28a: Welle
- 28b: Welle
- 29: Winkelgetriebe

## Patentansprüche

1. Walzgutführung für Flachmaterial, mit in einem Rollenrahmen (1 a, 1 b) drehgelagerten, jeweils hintereinander in Walzrichtung angeordneten horizontalen Rollen (2), die gruppenweise (4) auf die jeweiligen Abmessungen des Walzgutes (3) einstellbar sind, wobei die Gruppen einander gegenüberliegende Rollenpaare (2 a) bilden und zwei Gruppen (4) in getrennten Rollenrahmen (1 a, 1 b) zumindest ein Stellantrieb (5) bzw. ein gemeinsamer Stellantrieb (5) für eine zur Walzgutachse (6) symmetrische Anstellung der Rollenrahmen (1 a, 1 b) zugeordnet ist, der von einem entfernten Bedienpult (7) aus steuerbar ist,
dadurch gekennzeichnet,
daß an den Seitenflächen (12) des Walzgutes (3) anliegende vertikale Rollen (2 b) als Zentrierrollen dienen und jeweils an einem Stellhebel (13) drehgelagert sind, wobei an dem Stellhebel (13) ein Schwenkantrieb als Stellantrieb (5) angreift.

2. Walzgutführung nach Anspruch 1,
dadurch gekennzeichnet,
daß jeweils zwei einander zugeordnete Rollenrahmen (1a,1b) mittels zumindest zwei jeweils seitlich verlaufenden Anstellspindelpaare (14 und 15) anstellbar sind, wobei die Anstellspindelpaare (14,15) unter sich mittels erster Getriebezüge (16) synchronisiert verbunden sind und mittels eines zweiten Getriebezuges (18) mit einem ersten Antriebsmotor (19) in Drehantriebsverbindung stehen.

3. Walzgutführung nach einem der Ansprüche 1 bis 2,
dadurch gekennzeichnet,
daß den Vertikalrollen (2b) jeweils ein seitlicher dritter Antriebszug (24) zugeordnet ist, daß jeder Antriebszug (24) ein Schneckengetriebe (27a;27b) aufweist, daß über ein Winkelgetriebe (29) beide Seiten mittels einer Synchronwelle (26) antreibbar sind und ein zweiter Antriebsmotor (25) angeschlossen ist.

4. Walzgutführung nach einem der Ansprüche 1 bis 3,
dadurch gekennzeichnet,
daß einzelne oder alle der Rollen (2) eines Rollenrahmens (1a;1b;2b) bzw. die Vertikalrollen (2b) mit einem steuer- und/oder regelbaren Drehantrieb versehen sind.

5. Walzgutführung nach Anspruch 1,
dadurch gekennzeichnet,
daß zwischen jeweils zwei Rollenrahmen (1a,1b) eine Kraftmeßzelle eingeschaltet ist zur Erfassung der Zug- bzw. Druckspannung des Walzgutes (3) zwischen zwei in der Walzlinie aufeinanderfolgenden Walzgerüsten.

## Claims

1. A rolled-stock guide for flat material, with horizontal rollers (2) mounted for rotation in a roller frame (1a, 1b) and each arranged in series in the direction of rolling, which rollers are adjustable in groups (4) to the respective dimensions of the rolled stock (3), the groups forming opposing pairs (2a) of rollers, and at least one actuating drive (5) or a common actuating drive (5) for adjustment of the roller frames (1a, 1b) symmetrically to the axis (6) of the rolled stock is associated with two groups (4) in separate roller frames (1a, 1b), which drive can be controlled from a remote control console (7), characterised in that vertical rollers (2b) which bear on the side faces (12) of the rolled stock (3) serve as centring rollers and are each mounted for rotation on an adjusting lever (13), with a pivot drive as actuating drive (5) acting on the adjusting lever (13).

2. A rolled-stock guide according to Claim 1, characterised in that in each case two roller frames (1a, 1b) which are associated with each other are adjustable by means of at least two pairs of adjusting screws (14 and 15) which each extend laterally, with the pairs of adjusting screws (14, 15) being connected together in synchronised manner by means of first trains of gears (16) and are in a rotary drive connection with a first drive motor (19) by means of a second train of gears (18).

3. A rolled-stock guide according to one of Claims 1 to 2, characterised in that a lateral third drive train (24) is associated with the vertical rollers (2b) in each case, that each drive train (24) has a worm gear (27a; 27b), that via an angular gear (29) both sides can be driven by means of a synchronous shaft (26) and a second drive motor (25) is connected.

4. A rolled-stock guide according to one of Claims 1 to 3, characterised in that individual or all the rollers (2) of a roller frame (1a; 1b; 2b) or the vertical rollers (2b) are provided with a controllable and/or automatically controllable rotary actuator.

5. A rolled-stock guide according to Claim 1, characterised in that a force detector is inserted between each pair of roller frames (1a, 1b) for detecting the tensile stress or compressive stress of the rolled stock (3) between two roll stands which succeed each other in the rolling line.

## Revendications

1. Dispositif de guidage de produits laminés pour des matériaux plats, comportant des rouleaux horizontaux (2) agencés l'un derrière l'autre dans la direction de laminage et montés rotatifs dans un support de rouleaux (1a,1b), rouleaux qui sont réglables par groupe (4) aux dimensions respectives du produit laminé (3), les groupes formant des paires de rouleaux (2a) opposées l'une à l'autre et deux groupes (4) dans un support de rouleaux séparé (1a,1b) étant associés à au moins un servomoteur (5) ou à un servomoteur commun (5) pour un réglage, symétrique par rapport à l'axe du produit laminé (6), des supports de rouleaux (1a,1b), servomoteur qui peut être commandé à partir d'un pupitre distant (7),
caractérisé en ce que des rouleaux verticaux (2b) adjacents aux surfaces latérales (12) du produit laminé (3) servent de rouleaux de centrage et sont montés rotatifs, à chaque fois, sur un levier de commande (13), un entraînement pivotant, constituant le servomoteur (5), s'engageant sur le levier de commande (13).

2. Dispositif de guidage de produits laminés selon la revendication 1,
caractérisé en ce que, à chaque fois, deux supports de rouleaux associés l'un à l'autre (1a,1b) peuvent être réglés par au moins deux paires d'axes de réglage (14,15) s'étendant à chaque fois latéralement, les paires d'axes de réglage (14,15) étant reliées de façon synchronisée entre elles au moyen de premiers trains d'engrenages (16) et se trouvant en liaison d'entraînement en rotation avec un premier moteur d'entraînement (19) au moyen d'un second train d'engrenages (18).

3. Dispositif de guidage de produits laminés selon une des revendications 1 ou 2,
caractérisé en ce que les rouleaux verticaux (2b) sont associés, à chaque fois, à un troisième train d'entraînement latéral (24), en ce que chaque train d'entraînement (24) présente un engrenage à vis sans fin (27a,27b), en ce que, par l'intermédiaire d'un engrenage conique (29), les deux côtés peuvent être entraînés au moyen d'un arbre synchrone (26) et un second moteur d'entraînement (25) y est raccordé.

4. Dispositif de guidage de produits laminés selon une des revendications 1 à 3,
caractérisé en ce que des rouleaux individuels ou tous les rouleaux (2) d'un support de rouleaux (1a;1b;2b) ou les rouleaux verticaux (2b) sont munis d'un entraînement en rotation commandable et/ou réglable.

5. Dispositif de guidage de produits laminés selon la revendication 1,
caractérisé en ce que, entre à chaque fois deux supports de rouleaux (1a,1b), il est monté une cellule de mesure de force pour détecter la tension de traction ou de compression du produit laminé (3) entre deux cages de laminoir successives dans la ligne de laminage.
